# EUROPÄISCHE PATENTSCHRIFT

(11) **EP 3 615 752 B1**
(45) Veröffentlichungstag und Bekanntmachung des Hinweises auf die Patenterteilung: **28.04.2021**
(21) Anmeldenummer: 18712435.9
(22) Anmeldetag: 07.03.2018
(51) Int. Cl.: E05B 85/26, E05B 85/20, E05B 81/14

(54) **KRAFTFAHRZEUGTÜRSCHLOSS**
MOTOR VEHICLE DOOR LOCK
SERRURE DE PORTIÈRE DE VÉHICULE AUTOMOBILE

(30) Priorität: 26.04.2017 DE 102017108904
(43) Veröffentlichungstag der Anmeldung: 04.03.2020
(73) Patentinhaber: Kiekert AG, 42579 Heiligenhaus (DE)
(72) Erfinder: KUNST, Frank, 59348 Lüdinghausen (DE)
(86) Internationale Anmeldenummer: PCT/DE2018/100203
(87) Internationale Veröffentlichungsnummer: WO 2018/196907

(56) Entgegenhaltungen:
- DE-A1- 4 446 464
- DE-A1-102009 021 297
- DE-A1-102013 014 725
- DE-U1-202008 012 086
- US-A- 2 937 541

## Beschreibung

Die Erfindung betrifft eine Schließvorrichtung für eine Tür oder Klappe eines Kraftfahrzeugs gemäß dem Oberbegriff des Anspruchs 1.

Eine Schließvorrichtung für eine Tür oder Klappe eines Kraftfahrzeugs dient dazu, die Tür oder Klappe gegen ein unplanmäßiges Öffnen im geschlossenen Zustand der Tür oder Klappe zu sichern, z.B. während einer Autofahrt. Der zur Verfügung stehende Bauraum für eine solche Schließvorrichtung, die üblicherweise in die Tür oder Klappe integriert wird, ist normalerweise äußerst begrenzt. Gerade bei Kraftfahrzeugen mit elektrischer Öffnungsfunktion, die ein Integrieren entsprechender, zusätzlicher Komponenten in die Tür oder Klappe erfordern, besteht der Bedarf nach besonders kompakten Schließvorrichtungen.

Die Druckschrift DE 103 20 459 A1 offenbart eine Schließvorrichtung für eine Tür oder Klappe, nämlich ein Kraftfahrzeugtürschloss, mit einer Drehfalle und eine Sperrklinke, wobei auf der Drehfalle ein Dämpfungsanschlag angebracht ist.

Die DE 100 21 768 A1 offenbart eine Verriegelungseinrichtung für eine Rücksitzlehne, also keine Schließvorrichtung für eine Tür oder Klappe mit den oben beschriebenen speziellen Bauraum-Begrenzungen.

DE 20 2008 012 086 U1 bildet die Basis für den Oberbegriff des Anspruchs 1 und beschreibt eine Verschlussanordnung 8 mit einem Verschlussgehäuse mit einer Halteplatte 10. Eine Drehklaue 16 ist an einem an der Platte 10 befestigten Drehzapfen 17 montiert. Die Drehklaue 16 wird im Gegenuhrzeigersinn aus einer offenen Position, die in FIG. 5 dieses Dokuments dargestellt ist, in eine geschlossene Position, die in FIG. 1 dieses Dokuments dargestellt ist, geschwenkt. Ein Haltemechanismus umfasst einen zweiten Klinkenarm 70 und einen Haltehebel 35. Der zweite Klinkenarm 70 ist an seinem einen Ende über einen Schwenkstift 76 schwenkbar an der Drehklaue 16 montiert. Das zweite Ende des zweiten Klinkenarms 70 ist als Endabschnitt 71 ausgebildet. Der zweite Klinkenarm 70 ist länglich und durch eine Feder im Uhrzeigersinn vorgespannt. Der Haltehebel 35 umfasst einen Ratschenabschnitt 40. Der Haltehebel 35 ist an einem Schwenkstift 88 montiert. Der Ratschenabschnitt 40 umfasst einen ersten Ratschenzahn 36 und einen zweiten Ratschenzahn 38, um jeweils den spitzen Endabschnitt 71 in Eingriff zu nehmen.

DE 10 2013 014 725 A1 beschreibt einen Kraftfahrzeugtürverschluss, der sich aus einem Gesperre aus Drehfalle 1 und einem Sperrmittel zusammensetzt. Bei dem Sperrmittel handelt es sich um eine die Drehfalle 1 beaufschlagende Kniehebelanordnung 2, 3. Die Drehfalle 1 ist drehbar in einem Schlosskasten 5 gelagert. Die Kniehebelanordnung 2, 3 ist einerseits an den Schlosskasten 5 und andererseits an die Drehfalle 1 angelenkt und setzt sich aus aus einem Drehfallen-Kniehebel 2 und einem Gehäuse-Kniehebel 3 zusammen. Beide Kniehebel 2, 3 sind gelenkig über einen Bolzen 7 miteinander gekoppelt. Der Gehäuse-Kniehebel 3 ist mit Hilfe eines weiteren Bolzens 8 drehgelenkig an den Schlosskasten 5 angeschlossen. Das andere Ende des Drehfallen-Kniehebels 2 ist über ein weiteres Gelenk 9 gelenkig mit der Drehfalle 1 gekoppelt. Der Kniehebelanordnung 2, 3 ist ein Anschlag 10 am Schlosskasten 5 zugeordnet.

US 2 937 541 A beschreibt ein Schloss für eine Tür 19 eines Flugzeugs. Das Schloss umfasst ein Gesperre umfassend eine Drehfalle 12 und ein Sperrmittel. Bei dem Sperrmittel handelt es sich um eine die Drehfalle 12 beaufschlagende Kniehebelanordnung 21, 24. Die Drehfalle 12 ist über einen Bolzen 13 drehbar an einem Rahmen 10 gelagert. Die Kniehebelanordnung 21, 24 ist einerseits an den Rahmen 10 und andererseits an die Drehfalle 12 angelenkt und setzt sich aus aus einem Drehfallen-Kniehebel 21 und einem Rahmen-Kniehebel 24 zusammen. Beide Kniehebel 21, 24 sind gelenkig über einen ersten Bolzen 25 miteinander gekoppelt. Der Rahmen-Kniehebel 24 ist mit Hilfe eines zweiten Bolzens 26 drehgelenkig an den Rahmen 10 angeschlossen. Der Drehfallen-Kniehebel 2 ist über einen dritten Bolzen 22 gelenkig mit der Drehfalle 12 gekoppelt. Der Kniehebelanordnung 21, 24 ist ein Anschlag 30 am Rahmen 10 zugeordnet.

DE 44 46 464 A1 beschreibt ein Schloss für Autotüren, welches einen Riegel 6 und einen Kniehebel 9 aufweist. Der Riegel 6 dreht auf einer Achse 5 zwischen einer Verriegelungslage 6_2, in der der Riegel 6 eine Verschlusslasche 8 festhält, und einer Entriegelungslage 6_1, in der die Verschlusslasche 8 aus dem Riegel 6 gleiten kann. Der Kniehebel 9 ist aus zwei Armen 10, 11 gebildet, die durch eine erste Achse 12 gelenkig miteinander verbunden sind. Das andere Ende des ersten Armes 10 ist über eine zweite Achse 13 mit einem Gehäuseteil 1 eines Schlossgehäuses verbunden. Das andere Ende des zweiten Armes 11 ist über eine dritte Achse 14 mit dem Riegel 6 verbunden.

DE 10 2009 021 297 A1 beschreibt ein Kraftfahrzeugschloss und zeigt in seiner FIG. 1 eine erste Ausführungsform und in seiner FIG. 2 eine zweite Ausführungsform. Das Kraftfahrzeugschloss ist zwischen einer Öffnungsstellung und einer Schließstellung verstellbar und umfasst eine schwenkbar gelagerte Drehfalle 11 und einen Sperrmechanismus, der ein um eine Sperrachse 13 verschwenkbares Gesperre 15 umfasst. Die Sperrachse 13 ist nicht an der Drehfalle 11 befestigt. Durch das Gesperre 15 ist ein Verschwenken der Drehfalle 11 in der Schließstellung gesperrt. In der ersten Ausführungsform umfasst das Gesperre 15 eine Sperrklinke 23. Die Sperrklinke 23 ist um die Sperrachse 13 verschwenkbar. In der zweiten Ausführungsform umfasst das Gesperre 15 ein Kniehebelsystem. Das Kniehebelsystem umfasst zwei gelenkig miteinander verbundene Hebel 31, 33, von denen ein erster Hebel 31 um die Sperrachse 13 verschwenkbar und ein zweiter Hebel 33 an die Drehfalle 11 angelenkt ist.

Es ist Aufgabe der Erfindung, eine weiterentwickelte Schließvorrichtung für eine Tür oder Klappe eines Kraftfahrzeugs bereitzustellen.

Zur Lösung der Aufgabe dient eine Schließvorrichtung für eine Tür oder Klappe eines Kraftfahrzeugs nach Anspruch 1. Vorteilhafte Ausführungsformen ergeben sich aus den Unteransprüchen.

Die schlägt eine Schließvorrichtung für eine Tür oder Klappe eines Kraftfahrzeugs vor, aufweisend
- ein Gesperre umfassend eine Drehfalle und eine Sperrklinke für ein Halten der Drehfalle in einer Schließposition;
- eine Sperrklinkenfeder zum Vorspannen der Sperrklinke in eine Rotationsrichtung;
   wobei
- die Sperrklinke ein Lagerende und ein freies Ende hat;
- die Sperrklinke an ihrem Lagerende drehbar auf der Drehfalle angebracht ist;
- die Rotationsrichtung zur Verschwenkrichtung der Drehfalle von einer Öffnungsposition in die Schließposition gleichgerichtet ist.

Die Schließvorrichtung für eine Tür oder Klappe eines Kraftfahrzeugs dient allgemein dazu, die Tür oder Klappe gegen ein unplanmäßiges Öffnen im geschlossenen Zustand der Tür oder Klappe zu sichern, z.B. während einer Autofahrt.

Eine Drehfalle ist grundsätzlich drehbar gelagert und kann normalerweise zwischen einer Öffnungsposition und einer Schließposition verschwenkt werden. Insbesondere kann die Drehfalle in der Öffnungsposition einen Schließbolzen aufnehmen, der beim Schließen der Tür oder Klappe von einem geöffneten Zustand in den geschlossenen Zustand vorzugsweise in ein Einlaufmaul der Drehfalle gelangt und somit von der Drehfalle aufgenommen wird. Insbesondere kann die Drehfalle mit einem aufgenommenen Schließbolzen von der Öffnungsposition in die Schließposition verschwenken.

Eine Sperrklinke dient dem Halten der Drehfalle in der Schließposition, insbesondere damit der Schließbolzen sicher durch die Drehfalle in der Schließposition gehalten wird. Allgemein kann durch das Halten der Drehfalle in der Schließposition mittels der Sperrklinke bewirkt werden, dass die Drehfalle nicht unplanmäßig zurück in die Öffnungsposition verschwenkt werden kann, z.B. durch einen in die Öffnungsrichtung ziehenden Schließbolzen. Ein unplanmäßiges Öffnen der Tür oder Klappe kann somit durch die Sperrklinke vermieden werden. Grundsätzlich kann das Halten der Drehfalle in der Schließposition durch ein Verrasten realisiert werden, nämlich insbesondere durch ein Verrasten der Sperrklinke vorzugsweise mit einem Anschlag.

Dass die Sperrklinke drehbar auf der Drehfalle angebracht ist, bedeutet dass die Drehfalle die Sperrklinkenrotationsachse und/oder ein Drehlager für die Sperrklinke bereitstellt, z.B. einen Zapfen. Da die Sperrklinke drehbar auf der Drehfalle angebracht ist, folgt die Sperrklinkenrotationsachse und damit entsprechend die Sperrklinke einer Verschwenkbewegung der Drehfalle. Grundsätzlich ist eine Relativbewegung zwischen der Sperrklinke und der Drehfalle nur in Form einer Rotation der Sperrklinke relativ zur Drehfalle möglich.

Durch eine Schließvorrichtung für eine Tür oder Klappe eines Kraftfahrzeugs, bei der die Sperrklinke drehbar auf der Drehfalle angebracht ist, kann die Schließvorrichtung für eine Tür oder Klappe eines Kraftfahrzeugs besonders kompakt bereitgestellt werden. Bauraum kann so eingespart werden. Dies vermag wiederum Platz zu schaffen für z.B. eine elektrische Öffnungseinrichtung.

In einer Ausführungsform ist die Schließvorrichtung so beschaffen, dass durch Bewegen eines Anschlags für die Sperrklinke insbesondere aus einer Blockadestellung des Anschlags und/oder in eine Freigabestellung des Anschlags das Gesperre geöffnet werden kann.

Mit Anschlag ist ein unabhängig von der Sperrklinke bewegliches Bauteil gemeint. Insbesondere vermag ein solcher Anschlag eine Rotation der Sperrklinke zu begrenzen, vorzugsweise derart, dass diese Begrenzung zum Halten der Drehfalle in der Schließposition durch die Sperrklinke beiträgt. Beispielsweise ist in der DE 100 21 768 A1 kein beweglicher Anschlag für eine Spannklinke offenbart.

Anschlag für die Sperrklinke meint, dass die auf der Drehfalle drehbar gelagerte Sperrklinke im Betrieb gegen den Anschlag stoßen kann, insbesondere zumindest in einer Stellung des beweglichen Anschlags, bevorzugt der Blockadestellung. "Im Betrieb" meint bei einem Schließvorgang und/oder Öffnungsvorgang der Schließvorrichtung. Allgemein liegt der Anschlag zumindest in einer Position auf der Bewegungsbahn der Sperrklinke, die sich aus der Rotationsbahn der Sperrklinke und der Schwenkbahn der Drehfalle zusammensetzt, und zwar grundsätzlich durch Superposition.

Mithilfe eines Anschlags, durch dessen Bewegen das Gesperre geöffnet werden kann, wird ein flexibler und/oder modularer Einsatz der Schließvorrichtung ermöglicht. Die Schließvorrichtung kann so mit baugleicher Drehfallen-Sperrklinken-Einheit wahlweise für ein manuelles oder elektrisches oder manuelles und elektrisches Auslösen der Drehfalle konfiguriert werden. Auslösen der Drehfalle meint, dass die Drehfalle planmäßig nicht mehr in der Schließposition gehalten wird und folglich vorzugsweise in Richtung der Öffnungsposition oder in die Öffnungsposition verschwenkt wird.

In einer Ausführungsform umfasst die Schließvorrichtung zwei Anschlagsflächen für die Sperrklinke, wobei die erste Anschlagsfläche unter einem Winkel zur zweiten Anschlagsfläche angeordnet ist, wobei der Winkel insbesondere größer ist als 30°, bevorzugt größer als 60°, besonders bevorzugt größer als 90°. Zwei Anschlagsflächen für die Sperrklinke meint, dass die Sperrklinke im Betrieb sowohl gegen die erste Anschlagsfläche als auch gegen die zweite Anschlagsfläche stößt. Insbesondere weist der Anschlag die zwei Anschlagflächen, also die erste Anschlagsfläche und die zweite Anschlagsfläche, auf. Vorzugsweise ist der Anschlag ein Bauteil. Der Winkel kann zwischen den Normalen der zwei Anschlagsflächen gemessen werden. Ist der Anschlag beispielsweise quaderförmige, wobei die Oberseite die erste Anschlagfläche und eine Seitenfläche die zweite Anschlagfläche ist, so beträgt der Winkel 90°. Ist die Oberseite die erste Anschlagfläche und die Unterseite die zweite Anschlagfläche, so beträgt der Winkel 180°. Durch das Vorsehen von zwei Anschlagsflächen für die Sperrklinke kann eine besonders kompakte Schließvorrichtung bereitgestellt werden.

In einer Ausführungsform stößt die Sperrklinke beim Verschwenken der Drehfalle von einer Öffnungsposition zum Aufnehmen eines Schließbolzens in die Schließposition gegen den Anschlag oder die erste Anschlagsfläche. Durch dieses Stoßen kann erreicht werden, dass der Anschlag oder die erste Anschlagsfläche die Sperrklinke um die Sperrklinkenrotationsachse rotiert. Ein Fortsetzten der Schwenkbewegung der Drehfalle bis zum Erreichen der Schließposition wird so ermöglicht.

In einer Ausführungsform liegt die Sperrklinke zum Halten der Drehfalle in der Schließposition insbesondere unmittelbar an dem Anschlag oder an der zweiten Anschlagsfläche an oder drückt dagegen. Anliegen meint auch zumindest punktuell in Kontakt stehen. Durch dieses Anliegen oder Aufstützen kann erreicht werden, dass ein an der Drehfalle angreifendes Drehmoment zum Drehen der Drehfalle in die Öffnungsposition von der an dem Anschlag bzw. der zweiten Anschlagsfläche anliegenden Sperrklinke aufgenommen wird. So kann ein Halten der Drehfalle ermöglicht und ein unplanmäßiges Öffnen des Gesperres vermieden werden.

In einer Ausführungsform weist die Schließvorrichtung ein Sperrelement zum Begrenzen einer Rotation der Sperrklinke relativ zur Drehfalle auf. Insbesondere ist das Sperrelement bewegungsfest mit der Drehfalle verbunden oder ist ein Vorsprung der Drehfalle. Ein besonders einfacher, zuverlässiger und kompakter Mechanismus zum Halten der Drehfalle in der Schließposition kann so realisiert werden.

In einer Ausführungsform liegt die Sperrklinke zum Halten der Drehfalle in der Schließposition insbesondere unmittelbar an dem Sperrelement an oder drückt dagegen. Anliegen meint auch hier zumindest punktuell in Kontakt stehen. Insbesondere ist zwischen der Sperrklinke und dem Sperrelement zum Halten der Drehfalle in der Schließposition ein flächiges Anliegen vorgesehen, vorzugsweise flächig über den Großteil der Oberfläche derjenigen Seite des Sperrelements, welche der Sperrklinke in der Schließposition der Drehfalle zugewandt ist. Durch ein Anliegen oder Abstützen kann erreicht werden, dass ein an der Drehfalle angreifendes Drehmoment zum Drehen der Drehfalle in die Öffnungsposition von der an dem Sperrelement anliegenden Sperrklinke aufgenommen wird. So kann ein Halten der Drehfalle ermöglicht und ein unplanmäßiges Öffnen des Gesperres vermieden werden.

In einer Ausführungsform weist die Sperrklinke die Form eines länglichen Flachprofils auf und/oder überlappt flächig mit der Drehfalle. Insbesondere beträgt der überlappende Anteil der Sperrklinke mindestens 40%, bevorzugt mehr als 50%. Ein solch flächiges Überlappen mit der Drehfalle ermöglicht eine besonders kompakte und zudem robuste Bauweise. Ein längliches Flachprofil ist typischerweise ein Bauteil, dessen Länge mindestens doppelt so groß ist wie die Breite und die Breite mindestens doppelt so groß ist wie die Dicke. In der Regel werden die Länge und Breite, die senkrecht zur Länge ist, orthogonal zur Sperrklinkenrotationsachse gemessen und die Dicke parallel zur Sperrklinkenrotationsachse. Vorzugsweise sind die Enden des länglichen Flachprofils eckig zwecks Materialeinsparung oder abgerundet, bogenförmig oder halbkreisförmig zwecks Reduzierung eines Materialverschleißes im Betrieb.

In einer Ausführungsform ragt die Sperrklinke radial über die Drehfalle hinaus, wenn die Sperrklinke an dem Sperrelement anliegt. Insbesondere liegt die Sperrklinke in diesem Fall an einer Seite des Sperrelements an, gegen welche die Sperrklinke stößt, wenn die Sperrklinke in eine Rotationsrichtung rotiert worden ist, die zur Verschwenkrichtung der Drehfalle von einer Öffnungsposition in die Schließposition gleichgerichtet ist. Radial Überragen bezieht sich auf die Sperrklinkenrotationsachse oder Drehfallenschwenkachse, die in einer Ausführungsform parallel zueinander sind. Durch ein radiales Überragen der Sperrklinke, wenn die Sperrklinke an dem Sperrelement anliegt, kann auf sehr engem Bauraum ein Schnappverschluss realisiert werden.

Erfindungsgemäß weist die Schließvorrichtung eine Sperrklinkenfeder zum Vorspannen der Sperrklinke in eine Rotationsrichtung auf, die zur Verschwenkrichtung der Drehfalle von einer Öffnungsposition in die Schließposition gleichgerichtet ist. Durch eine in dieser Weise vorgespannte Sperrklinkenfeder kann auf besonders einfache und kompakte weise ein Schnappmechanismus realisiert werden.

In einer Ausführungsform wird zwecks Erhalt eines besonders zuverlässigen Schnappmechanismus die Drehfalle durch eine Drehfallenfeder, insbesondere Torsionsfeder, um ihre Drehfallenschwenkachse in die Verschwenkrichtung der Drehfalle von ihrer Schließposition in ihre Öffnungsposition vorgespannt.

In einer Ausführungsform ist die Schließvorrichtung so beschaffen, dass durch einen Schnappmechanismus die Sperrklinke ein Verschwenken der Drehfalle von einer Öffnungsposition in die Schließposition zulässt, aber ein unplanmäßiges Verschwenken der Drehfalle von der Schließposition in die Öffnungsposition blockiert. Unplanmäßig meint, dass ein Benutzer keine Maßnahme zum Öffnen oder Schließen der Tür oder Klappe eingeleitet hat, jedoch dennoch entsprechende Kräfte auf das Gesperre ausgeübt werden, z.B. in Folge eines Unfalls. Planmäßig meint hingegen, dass ein Benutzer eine Maßnahme zum Öffnen oder Schließen der Tür oder Klappe eingeleitet hat, z.B. durch Betätigen eines Innentürgriffes oder Außentürgriffes oder durch Drücken eines Knopfes zum elektrischen oder mechanischen Öffnen einer Tür, Heckklappe oder Motorhaube. Ein Schnappmechanismus ermöglicht eine besonders kompakte aber funktionell effektive Bauweise der Schließvorrichtung für eine Tür oder Klappe.

In einer Ausführungsform bewirkt der Schnappmechanismus, dass beim Verschwenken der Drehfalle von einer Öffnungsposition in die Schließposition die Sperrklinke, die insbesondere durch die Sperrklinkenfeder gegen das Sperrelement gedrückt wird, aus ihrer Ausgangsstellung durch den Anschlag oder die oder erste Anschlagsfläche entgegen der Verschwenkrichtung relativ zur Drehfalle rotiert wird, insbesondere entgegen die Kraft der Sperrklinkenfeder. Dadurch gelangt die Sperrklinke an dem Anschlag vorbei und die Drehfalle setzt ihre Verschwenkbewegung ungehindert zur Schließposition fort. Nach diesem Vorbeigelangen oder dem Schleifen der Sperrklinke an dem Anschlag vorbei, wird die Sperrklinke in die Ausgangsstellung zurück rotiert, und zwar in die Verschwenkrichtung der Drehfalle zur Schließposition, insbesondere durch die Kraft der Sperrklinkenfeder. Vorzugsweise liegt die Sperrklinke in der Ausgangsstellung an dem Sperrelement an.

Bei einem Verschwenken der Drehfalle von der Schließposition in die Öffnungsposition stößt die Sperrklinke nun jedoch wieder gegen den Anschlag, und zwar gegen eine gegenüberliegende oder zweite Anschlagsfläche des Anschlags als beim oben beschriebenen Vorbeigelangen, d.h. beim vorherigen Verschwenken der Drehfalle von der Öffnungsposition in die Schließposition.

Ein Rotieren der Sperrklinke in eine Rotationsrichtung, die zur Verschwenkrichtung der Drehfalle von der Öffnungsposition in die Schließposition gleichgerichtet ist, wird jedoch durch das Sperrelement verhindert oder begrenzt. Insbesondere solange der Anschlag nicht in eine Freigabestellung bewegt wird oder anders ausgedrückt solang sich der Anschlag in seiner Blockadestellung befindet, kann die Sperrklinke folglich den Anschlag nicht passieren, d.h. in einer Rotationsrichtung am Anschlag vorbei kommen, die zur Verschwenkrichtung von der Drehfalle aus der Schließposition in die Öffnungsposition gleichgerichtet ist.

In einer Ausführungsform ist der kürzeste Abstand des Anschlags in seiner Blockadestellung zur Drehfallenschwenkachse kleiner als der größte Abstand der Sperrklinke zur Drehfallenschwenkachse oder kleiner als der Abstand der Sperrklinke zur Drehfallenschwenkachse bei Anliegen der Sperrklinke an dem Sperrelement. Die Sperrklinke kann so zuverlässig an dem Anschlag anliegen, d.h. wenn sich der Anschlag in seiner Blockadestellung befindet.

In einer weiteren Ausführungsform ist der kürzeste Abstand des Anschlags in seiner Blockadestellung zur Drehfallenschwenkachse größer als der größte Abstand der Sperrklinke zur Drehfallenschwenkachse oder größer als der Abstand der Sperrklinke zur Drehfallenschwenkachse bei Anliegen der Sperrklinke an dem Sperrelement. Die Sperrklinke kann so bei einem Verschwenken der Drehfalle von der Schließposition in die Öffnungsposition zuverlässig den Anschlag passieren, d.h. wenn sich der Anschlag in seiner Freigabestellung befindet.

In einer Ausführungsform umfasst die Schließvorrichtung eine manuelle und/oder eine motorisiert angetriebene Einrichtung für das Bewegen des Anschlags, insbesondere aus der Blockadestellung vorzugsweise in die Freigabestellung. Bei einer manuellen Einrichtung genügt ein Betätigen eines Betätigungshebels, z.B. ein Innenbetätigungshebel oder Außenbetätigungshebel, um den Anschlag insbesondere in die Freigabestellung zu bewegen. Bei einer motorisiert angetriebenen Einrichtung stellt ein Motor, z.B. ein Hydraulik-, Elektro- oder Pneumatikmotor, die Kraft für das Bewegen des Anschlags bereit, insbesondere um den Anschlag in die Freigabestellung zu bewegen. Ein hoher Bedienkomfort kann so erzielt werden. Bei manueller und motorisierter Einrichtung ist eine verbesserte Sicherheit bei Ausfall oder Defekt des Motors gegeben.

In einer weiteren Ausführungsform erfolgt das Zurückstellen des Anschlags insbesondere von der Freigabestellung in die Blockadestellung durch eine Feder. Dies spart Kraft und Energie.

In einer Ausführungsform kann der Anschlag linear bewegt oder nur linear bewegt oder gedreht oder nur gedreht werden. Ein linear beweglicher Anschlag kann besonders kraftschonend manuell betätigt werden. Ein drehbeweglicher Anschlag kann auf technisch besonders einfache und kompakte Weise motorisiert betätigt werden.

In einer Ausführungsform wird der Anschlag durch einen Steg auf einer Drehscheibe oder durch ein bewegliches Teil eines Gehäuses oder Schlosskastens der Schließvorrichtung gebildet. Eine besonders kompakte Schließvorrichtung kann so bereitgestellt werden. Ein Steg ist ein Vorsprung auf der Oberfläche der Drehscheibe. Ein bewegliches Teil eines Gehäuses oder Schlosskastens ist zwecks geringen Herstellungsaufwandes ein daraus abgetrenntes und folglich relativ dazu bewegliches Teil oder zwecks erhöhter Robustheit bei gleichzeitiger Platzeinsparung ein separat hergestelltes Teil, das an die Form des Gehäuses oder den Schlosskasten angepasst ist.

In einer Ausführungsform ist die Schließvorrichtung ein Kraftfahrzeugtürschloss. Insbesondere ist die Schließvorrichtung ein Kraftfahrzeugtürschloss mit einer elektrischen Öffnungseinrichtung für die Tür ist.

Aus den eingangs beschriebenen Gründen ermöglicht die erfindungsgemäße Schließvorrichtung eine Bauraumeinsparung, die besonders bei den spezifischen Anforderungen und der spezifischen Einbausituation eines Kraftfahrzeugtürschlosses den zusätzlichen Vorteil bürgt, dass Platz für eine zusätzliche elektrische Öffnungseinrichtung geschaffen wird, insbesondere ohne Bereitstellung zusätzlichen Bauraums.

Nachfolgend werden Ausführungsbeispiele der Erfindung anhand von Figuren näher erläutert. Merkmale der Ausführungsbeispiele können einzeln oder in einer Mehrzahl mit dem beanspruchten Gegenstand kombiniert werden.

Es zeigen:
- FIG. 1: eine schematische Darstellung einer Schließvorrichtung für eine Tür oder Klappe eines Kraftfahrzeugs mit elektrischer Öffnungseinrichtung;
- FIG. 2: eine schematische Darstellung einer Schließvorrichtung für eine Tür oder Klappe eines Kraftfahrzeugs mit einer manuellen Einrichtung.

In den FIG. 1 und 2 ist die Sperrklinke 2 auf der Drehfalle 1 gelagert. Eine Sperrklinkenfeder 12, insbesondere eine Torsionsfeder vorzugsweise um die Sperrklinkenrotationsachse 14, drückt die Sperrklinke 2 gegen ein fest mit der Drehfalle 1 verbundenes Sperrelement 7, so dass bei Anliegen der Sperrklinke 2 an dem Sperrelement 7 die Sperrklinke 2 radial über den Umfang, also Außenrand, der Drehfalle 1 hervorsteht. In einer Ausführungsform, die auch in den FIG. 1 und 2 verwirklicht wird, ist das Sperrelement 7 auf derjenigen Seite der Sperrklinke 2 ausgehend von der Sperrklinkenrotationsachse 14 angeordnet, die in Verschwenkrichtung der Drehfalle 1 von einer Öffnungsposition in die Schließstellung liegt. Insbesondere wird die Sperrklinkenrotationsachse 14 in senkrechter Richtung zur Anlagefläche des Sperrelements 7 von dem Sperrelement 7 überdeckt, damit eine kurze Sperrklinke zusammen mit dem Sperrelement 7 nahe des Außenrandes der Drehfalle 1 angeordnet werden kann.

Stößt die überstehende Sperrklinke 2 insbesondere mit dem überstehenden Ende bei der Verschwenkbewegung der Drehfalle 1 in die Schließposition auf ein Hindernis, also vorliegend den beweglichen Anschlag 3, so kann die Sperrklinke 2 entgegen dieser Verschwenkbewegung der Drehfalle auslenken oder elastisch zurückfedern.

Die Sperrklinke 2 wird dabei von dem Hindernis oder dem Anschlag 3 gewissermaßen weggedrückt, bis die Drehfalle 1 so weit die Verschwenkbewegung fortgesetzt hat, dass die Sperrklinke 2 am Hindernis oder dem Anschlag 3 vorbeigelangt, vorbeigeglitten oder vorbeigeschliffen ist.

Sobald die Sperrklinke 2 an dem Hindernis oder dem Anschlag 3 vorbei gelangt ist, schnappt die Sperrklinke 2 durch die Sperrklinkenfederkraft 12 wieder zurück in die radiale Ausrichtung oder in die an dem Sperrelement 7 anliegende Stellung.

Die Drehfalle 1 wird somit nun durch die Sperrklinke 2 in der Schließposition gegen das Hindernis oder den Anschlag 3 gehalten. Denn in der Verschwenkrichtung der Drehfalle 1 zur Öffnungsposition blockiert die Sperrklinke 2 die Drehfalle 1, weil ein Auslenken oder Nachfedern der Sperrklinke 2 durch das Stoßen und/oder Drücken gegen das Sperrelement 7 in dieser Verschwenkrichtung der Drehfalle 1 nicht möglich ist.

Bei der in der FIG. 1 gezeigten Schließvorrichtung für eine Tür oder Klappe eines Kraftfahrzeugs mit einer elektrischer Öffnungseinrichtung ist der Anschlag 3 ein Vorsprung oder Steg 13 auf einer Drehscheibe 8, die durch einen nicht dargestellten, elektrischen Antrieb um die Drehscheibenachse 20 gedreht werden kann und somit den Anschlag 3 in Freigabestellung und insbesondere auch in eine Blockadestellung zu bewegen vermag.

Die Drehfalle 1 wird durch eine Drehfallenfeder 15, insbesondere eine Torsionsfeder, um die Drehfallenschwenkachse 16 in die Verschwenkrichtung der Drehfalle 1 von ihrer Schließposition in ihre Öffnungsposition vorgespannt, also in den FIG. 1 und 2 entgegen dem Uhrzeigersinn.

Im geschlossenen Zustand der Schließvorrichtung, also bei geschlossener Tür oder Klappe, befindet sich der Anschlag 3 der Drehscheibe 8 wie in der FIG. 1 gezeigt in einer Blockadestellung.

Die Drehfallenfeder 15 drückt über das Sperrelement 7 die an dem Sperrelement 7 anliegende Sperrklinke 2 gegen die zweite Anschlagfläche 5 des Anschlags 3. Die um die Sperrklinkenrotationsachse 14 drehbar gelagerte Sperrklinke 2 ist somit gewissermaßen zwischen der zweiten Anschlagsfläche 5 und der Anlagefläche des Sperrelements 7 eingeklemmt und kann daher nicht auslenken oder rotieren.

Die Kraft zwischen der Sperrklinke 2 und der zweite Anschlagfläche 5 wird also von dem Sperrelement 7 und grundsätzlich auch zumindest teilweise von der Sperrklinkenrotationsachse 14 aufgenommen.

Wenn der Benutzer nun beispielsweise einen Bedienknopf zum Öffnen der Tür oder Klappe betätigt, wird die Drehscheibe 8 durch den elektrischen Antrieb in eine Drehrichtung gedreht (siehe gestrichelten Drehrichtungspfeil in FIG. 1 im Uhrzeigersinn), die zur Vorspannrichtung der Sperrklinkenfeder 12 gleichgerichtet ist, also eine gleiche Drehrichtung hat. Sobald der Anschlag 3 die Freigabestellung erreicht hat, ist die Bewegungsbahn frei für die Sperrklinke 2 für ein Mitschwenken mit der Drehfalle 1 in die Öffnungsposition (siehe gestrichelten Drehrichtungspfeil in FIG. 1 entgegen dem Uhrzeigersinn), d.h. ohne Relativbewegung zwischen Sperrklinke 2 und Drehfalle 1. Da auch die Drehfalle 1 aufgrund des Sperrelements 7 daran gehindert wird, in die Öffnungsposition für ein Freigeben des Schließbolzens 6 zu verschwenken, solang die Sperrklinke 2 an einem Mitschwenken gehindert wird, ermöglicht der beschriebene Aufbau ein besonders komfortables elektrisches Öffnen der Tür oder Klappe auf Knopfdruck.

Nach erfolgtem Öffnungsvorgang wird die Drehscheibe 8 und damit der Anschlag 3 wieder in die Blockadestellung bewegt, insbesondere durch eine Feder.

In einer Ausführungsform weist die elektrische Öffnungseinrichtung einen elektrischen Antrieb mit Mitte Null Stellung auf.

Dies ist typischerweise ein elektrischer Antrieb, der im deaktivierten Zustand in einer Mittelstellung gehalten wird z.B. durch eine Feder. Insbesondere entspricht diese Mittelstellung der Blockadestellung des Anschlags 3.

Eine besonders einfach aufgebaute elektrische Öffnungseinrichtung kann so realisiert werden.

Bei einem Schließvorgang, also wenn die Tür oder Klappe vom Benutzer geschlossen wird, verschwenkt die Sperrklinke 2 mit der Drehfalle 1 mit in Richtung der Schließposition. Durch die Sperrklinkenfeder 12 wird die Sperrklinke 2 gegen das Sperrelement 7 gedrückt und liegt dort an, bis die Sperrklinke 2 auf den Anschlag 3 in der Blockadeposition, also die erste Anschlagfläche 4 stößt.

Da die Schließkräfte größer sind als die Vorspannkraft der Sperrklinkenfeder 12, rotiert die Sperrklinke 2 beim Stoßen gegen den Anschlag 3 entgegen der Kraft der Sperrklinkenfeder 12 und wird somit von dem Anschlag 3 verdrängt oder ausgelenkt. Nach Vorbeigelangen der Sperrklinke 2 an dem Anschlag 3 rotiert die Sperrklinke 2 daher wieder durch die Vorspannkraft der Sperrklinkenfeder 12 zurück zum Sperrelement 7 zum Anliegen an dem Sperrelement 7.

Insbesondere ist der Steg 13 bogenförmig. Bevorzugt ist der Steg 13 spiralförmig, vorzugsweise beginnend an einer Drehachse der Drehscheibe 8 und sich radial in Richtung Umfang der Drehscheibe 8 erstreckend. Dies ermöglicht eine effektive Kraftübertragung.

Insbesondere steigt die Breite des Steges 13 und/oder die Höhe des Steges 13 von der Drehscheibenachse 20 in Richtung Umfang der Drehscheibe 8 stetig an. Dies ermöglicht eine effektive Kraftübertragung.

Insbesondere wird die zweite Anschlagsfläche 5 durch das Ende des Stegs 13 gebildet, vorzugsweise durch das breitere Ende. Dieses Ende ist vorzugsweise im Wesentlichen parallel zu einer Radialen von der Drehscheibenachse 20.

Insbesondere ist die Drehscheibe 8 an einem offenen Ende des Schlosskastens 10 angeordnet. Das Anfertigen einer Öffnung 11 wie in der in FIG. 2 gezeigten Ausführungsform kann so eingespart werden.

Die FIG. 2 zeigt eine Schließvorrichtung für eine Tür oder Klappe eines Kraftfahrzeugs mit einer manuellen Einrichtung zum Öffnen der Schließvorrichtung.

Der Anschlag 3 ist hier ein bewegliches Teil 9 des Schlosskastens 10 oder am Schlosskasten 10. Insbesondere sorgt eine nicht dargestellte Feder für ein Vorspannen des Anschlags 3 in Richtung seine Blockadestellung, die in FIG. 2 gezeigt ist. Im geschlossenen Zustand der Schließvorrichtung wird die Drehfalle 1 analog wie beim Ausführungsbeispiel der FIG. 1 beschrieben von der Sperrklinke 2 in der Schließposition gehalten. Betätigt der Benutzer nun einen Betätigungshebel, also z.B. Türgriff, wird der Anschlag 3 gegen die Federkraft aus der Blockadestellung in die Freigabestellung insbesondere linear bewegt oder verschoben. Analog wie beim Ausführungsbeispiel der FIG. 1 beschrieben kann so die Sperrklinke 2 den Anschlag 3 passieren und die Drehfalle 1 kann in die Öffnungsposition verschwenken bzw. verschwenkt werden.

Wenn der Betätigungshebel durch den Benutzer losgelassen wird, hat die Sperrklinke 2 bereits den Anschlag 3 passiert und der Anschlag 3 wird insbesondere durch eine Feder wieder zurück in die Blockadestellung bewegt.

Bei einem Schließvorgang, also wenn die Tür oder Klappe vom Benutzer geschlossen wird, verschwenkt die Sperrklinke 2 analog wie beim Ausführungsbeispiel der FIG. 1 beschrieben mit der Drehfalle 1 mit in Richtung der Schließposition. Durch die Sperrklinkenfeder 12 wird die Sperrklinke 2 gegen das Sperrelement 7 gedrückt und liegt dort an, bis die Sperrklinke 2 auf den Anschlag 3 in der Blockadeposition, also die erste Anschlagfläche 4 stößt.

Da die Schließkräfte größer sind als die Vorspannkraft der Sperrklinkenfeder 12, rotiert die Sperrklinke 2 beim Stoßen gegen den Anschlag 3 entgegen der Kraft der Sperrklinkenfeder 12 und wird somit von dem Anschlag 3 verdrängt oder ausgelenkt. Nach Vorbeigelangen der Sperrklinke 2 an dem Anschlag 3 rotiert die Sperrklinke 2 daher wieder durch die Vorspannkraft der Sperrklinkenfeder 12 zurück zum Sperrelement 7 zum Anliegen an dem Sperrelement 7.

Insbesondere ist in dem Gehäuse oder dem Schlosskasten 10 eine Öffnung 11 eingebracht, in welche die Sperrklinke 2 eintaucht, wenn die Sperrklinke 2 die Drehfalle 1 in der Schließposition hält. Dies ermöglicht eine kompakte Bauweise. Vorzugsweise bildet das bewegliche Teil 9 des Schlosskastens 10, das den Anschlag 3 bilden kann, einen Rand der Öffnung 11. Dies ermöglicht die Umsetzung eines kompakten Schnappmechanismus. Ein zusätzliches Stoppelement 17 kann in einer Ausführungsform vorgesehen werden, um einen Rand der Öffnung 11 zu bilden, gegen den die Sperrklinke 2 bei Mitschwenken mit der Drehfalle 1 über die Schließposition hinaus schlagen würde, ausgehen von der Öffnungsposition. Ein Schutz des Schlosskastens 10 und damit eine erhöhte Sicherheit im Crashfall kann so ermöglicht werden.

Insbesondere ist, wie in den FIG. 1 und 2 gezeigt, die Sperrklinkenrotationsachse 12 im Bereich des Fangarmes angeordnet. Vorzugsweise ist die Drehfallenachse 16 näher am Fangarm als am Lastarm angeordnet. Dies ermöglicht einen kompakten und effektiven Schnappmechanismus. In einer Ausführungsform übernimmt die Sperrklinke 2 die Funktion als Verriegelungskupplung.

Eine Schließvorrichtung für eine Tür oder Klappe eines Kraftfahrzeugs, insbesondere ein Kraftfahrzeugtürschloss, umfasst in der Regel zumindest eine Schlossplatte oder einen insbesondere metallischen Schlosskasten 10 mit einer darin angeordneten und in der Regel aus Metall bestehenden Schlossplatte, auf der die Drehfalle 1 gelagert ist. Die Schlossplatte ist üblicherweise mit einem Einlaufschlitz 18 für die Aufnahme des Schließbolzens 6 versehen.

Die Drehfalle 1 verfügt üblicherweise über ein durch Lastarm und Fangarm gebildetes gabelförmiges Einlaufmaul 19 für die Aufnahme des Schließbolzens 6 in der Öffnungsposition der Drehfalle 1, in den der Schließbolzen 6 einer Fahrzeugtür oder Klappe, beispielsweise Motorhaube oder Kofferraumklappe, gelangt, wenn die Tür bzw. Klappe geschlossen wird.

Der Schließbolzen 6 verdreht dann mit Hilfe des Fangarms die Drehfalle 1 von einer Öffnungsposition in eine Schließposition. Hat die Drehfalle 1 die Schließposition erreicht, so wird sie in dieser Position durch die Sperrklinke 2 gehalten. Der Schließbolzen 6 kann das Einlaufmaul 19 der Drehfalle 1 nicht mehr verlassen, da dies durch den Lastarm verhindert wird. Diese Schließstellung wird Hauptrastposition genannt.

Es gibt Schließvorrichtungen oder Kraftfahrzeugschlösser mit einer zweiten Verrastungsposition, nämlich die so genannte Vorrastposition. Die Vorrastposition dient dazu, die entsprechende Tür oder Klappe abzufangen, wenn diese beim Schließen die Hauptrastposition nicht erreicht.

In der Vorraststellung ist die Drehfalle 1 folglich nicht vollständig geschlossen, jedoch wird eine Öffnungsbewegung der Drehfalle 1 durch die Sperrklinke 2 oder eine nicht dargestellte Vorrastklinke bereits verhindert. In der Hauptrastposition schließlich ist die Drehfalle 1 vollständig geschlossen. Die Vorrast stellt also einen Übergangszustand zwischen geöffnetem Zustand und Hauptrast dar und wird aus Sicherheitsgründen vorgesehen.

In einer Ausführungsform ist die Schließposition die Hauptrastposition. Ein besonders komfortables Öffnen kann so auch elektrisch realisiert werden. In einer alternativen oder ergänzenden Ausführungsform ist die Schließposition die Vorraststellung. Eine besonders sichere und gleichzeitig komfortable bedienbare Schließvorrichtung kann so ermöglicht werden.

In einer Ausführungsform verschwenkt die Drehfalle 1 mit der an dem Sperrelement 7 anliegenden Sperrklinke 2 beim Schließen von der Öffnungsposition vorübergehend über die Schließposition hinaus bis in eine Position, in der die Sperrklinke 2 an dem Anschlag 3 vorbeigeschliffen ist und wieder zur Anlagefläche des Sperrelements 7 zurück rotiert ist. In dieser Ausführungsform verschwenkt die Drehfalle 1 insbesondere erst danach in die Schließposition. Ein zuverlässiger Schnappmechanismus kann so auch auf engem Raum ermöglicht werden.

## Patentansprüche

1. Schließvorrichtung für eine Tür oder Klappe eines Kraftfahrzeugs aufweisend
• ein Gesperre umfassend eine Drehfalle (1) und eine Sperrklinke (2) für ein Halten der Drehfalle (1) in einer Schließposition;
• eine Sperrklinkenfeder (12) zum Vorspannen der Sperrklinke (2) in eine Rotationsrichtung;
wobei
• die Sperrklinke (2) ein Lagerende und ein freies Ende hat;
• die Sperrklinke (2) an ihrem Lagerende drehbar auf der Drehfalle (1) angebracht ist;
**dadurch gekennzeichnet, dass**
• die Rotationsrichtung zur Verschwenkrichtung der Drehfalle (1) von einer Öffnungsposition in die Schließposition gleichgerichtet ist.

2. Schließvorrichtung nach Anspruch 1, **gekennzeichnet durch**
• einen Anschlag (3) für die Sperrklinke (2), der unabhängig von der Sperrklinke (2) beweglich ist;
wobei
• die Schließvorrichtung so beschaffen ist, dass durch Bewegen des Anschlags (3) das Gesperre geöffnet werden kann.

3. Schließvorrichtung nach einem der vorhergehenden Ansprüche, **gekennzeichnet durch**
• zwei Anschlagsflächen (4, 5) für die Sperrklinke (2);
wobei
• die erste Anschlagsfläche (4) unter einem Winkel zur zweiten Anschlagsfläche (5) angeordnet ist;
• der Winkel insbesondere größer ist als 30° oder 60° oder 90°.

4. Schließvorrichtung nach einem der zwei vorhergehenden Ansprüche, **dadurch gekennzeichnet, dass** die Sperrklinke (2) beim Verschwenken der Drehfalle (1) von einer Öffnungsposition zum Aufnehmen eines Schließbolzens (6) in die Schließposition gegen den Anschlag (3) oder die erste Anschlagsfläche (4) stößt.

5. Schließvorrichtung nach dem vorhergehenden Anspruch, **dadurch gekennzeichnet, dass** die Sperrklinke (2) zum Halten der Drehfalle (1) in der Schließposition an dem Anschlag (3) oder an der zweiten Anschlagsfläche (5) anliegt.

6. Schließvorrichtung nach einem der vorhergehenden Ansprüche, **gekennzeichnet durch** ein Sperrelement (7) zum Begrenzen einer Rotation der Sperrklinke (2) relativ zur Drehfalle (1).

7. Schließvorrichtung nach dem vorhergehenden Anspruch, **dadurch gekennzeichnet, dass** die Sperrklinke (2) zum Halten der Drehfalle (1) in der Schließposition an dem Sperrelement (7) anliegt.

8. Schließvorrichtung nach einem der zwei vorhergehenden Ansprüche, **dadurch gekennzeichnet, dass** die Sperrklinke (2) radial über die Drehfalle (1) hinausragt, wenn die Sperrklinke (2) an dem Sperrelement (7) anliegt.

9. Schließvorrichtung nach einem der vorhergehenden Ansprüche, **dadurch gekennzeichnet, dass** die Sperrklinke (2) die Form eines länglichen Flachprofils aufweist und/oder flächig mit der Drehfalle (1) überlappt.

10. Schließvorrichtung nach einem der vorhergehenden Ansprüche, **dadurch gekennzeichnet, dass** die Schließvorrichtung so beschaffen ist, dass durch einen Schnappmechanismus die Sperrklinke (2) ein Verschwenken der Drehfalle (1) von einer Öffnungsposition in die Schließposition zulässt, aber ein unplanmäßiges Verschwenken der Drehfalle (1) von der Schließposition in die Öffnungsposition blockiert.

11. Schließvorrichtung nach einem der vorhergehenden Ansprüche und Anspruch 2, **gekennzeichnet durch** eine manuelle und/oder eine motorisiert angetriebene Einrichtung für das Bewegen des Anschlags (3).

12. Schließvorrichtung nach einem der vorhergehenden Ansprüche und Anspruch 2, **dadurch gekennzeichnet, dass** der Anschlag (3) linear bewegt oder gedreht werden kann.

13. Schließvorrichtung nach einem der vorhergehenden Ansprüche und Anspruch 2, **dadurch gekennzeichnet, dass** der Anschlag (3) durch einen Steg (13) auf einer Drehscheibe (8) oder durch ein bewegliches Teil (9) eines Gehäuses oder Schlosskastens (10) der Schließvorrichtung gebildet wird.

14. Schließvorrichtung nach einem der vorhergehenden Ansprüche, **dadurch gekennzeichnet, dass** die Schließvorrichtung ein Kraftfahrzeugtürschloss, insbesondere mit einer elektrischen Öffnungseinrichtung für die Tür ist.

## Claims

1. Latching device for a door or panel of a motor vehicle, comprising
• a locking mechanism comprising a catch (1) and a pawl (2) for holding the catch (1) in a closed position;
• a pawl spring (12) for biasing the pawl (2) in a rotational direction;
• the pawl (2) having a bearing end and a free end;
• the pawl (2) being rotatably mounted, at its bearing end, on the catch (1); **characterized in that**
• the rotational direction is co-directional with the pivoting direction of the catch (1) from an open position to the closed position.

2. Latching device according to claim 1, **characterized by**
• a stop (3) for the pawl (2), which can be moved independently of the pawl (2);
• the latching device being designed such that the locking mechanism can be opened by moving the stop (3).

3. Latching device according to either of the preceding claims, **characterized by**
• two stop surfaces (4, 5) for the pawl (2);
• the first stop surface (4) being arranged at an angle from the second stop surface (5);
• the angle being in particular greater than 30° or 60° or 90°.

4. Latching device according to either of the two preceding claims, **characterized in that** the pawl (2) strikes the stop (3) or the first stop surface (4) when the catch (1) is pivoted from an open position for accommodating a locking pin (6) to the closed position.

5. Latching device according to the preceding claim, **characterized in that** the pawl (2) for holding the catch (1) in the closed position rests against the stop (3) or against the second stop surface (5).

6. Latching device according to any of the preceding claims, **characterized by** a locking element (7) for limiting rotation of the pawl (2) relative to the catch (1).

7. Latching device according to the preceding claim, **characterized in that** the pawl (2) for holding the catch (1) in the closed position rests against the locking element (7).

8. Latching device according to either of the two preceding claims, **characterized in that** the pawl (2) projects radially beyond the catch (1) when the pawl (2) is resting against the locking element (7).

9. Latching device according to any of the preceding claims, **characterized in that** the pawl (2) has the shape of an elongate flat profile and/or overlaps the catch (1) in a planar manner.

10. Latching device according to any of the preceding claims, **characterized in that** the latching device is designed such that, by means of a snap mechanism, the pawl (2) allows pivoting of the catch (1) from an open position to the closed position, but blocks unintentional pivoting of the catch (1) from the closed position to the open position.

11. Latching device according to any of the preceding claims and claim 2, **characterized by** a manual and/or motorized apparatus for moving the stop (3).

12. Latching device according to any of the preceding claims and claim 2, **characterized in that** the stop (3) can be linearly moved or rotated.

13. Latching device according to any of the preceding claims and claim 2, **characterized in that** the stop (3) is formed by a projection (13) on a rotary disk (8) or by a movable part (9) of a housing or latch case (10) of the latching device.

14. Latching device according to any of the preceding claims, **characterized in that** the latching device is a motor vehicle door latch, in particular having an electric opening apparatus for the door.

## Revendications

1. Dispositif de fermeture destiné à une portière ou à capot d'un véhicule automobile, présentant
• un mécanisme de verrouillage comprenant un pêne rotatif (1) et un cliquet de verrouillage (2) destiné à maintenir le pêne rotatif (1) dans une position fermée ;
• un ressort de cliquet de verrouillage (12) servant à solliciter le cliquet de verrouillage (2) dans un sens de rotation ;
• le cliquet de verrouillage (2) possédant une extrémité d'appui et une extrémité libre ;
• le cliquet de verrouillage (2), à son extrémité d'appui, étant monté rotatif sur le pêne rotatif (1) ;
**caractérisé en ce que**
• le sens de rotation est aligné avec le sens de pivotement du pêne rotatif (1) d'une position ouverte à la position fermée.

2. Dispositif de fermeture selon la revendication 1, **caractérisé par**
• une butée (3) destinée au cliquet de verrouillage (2), laquelle est mobile indépendamment du cliquet de verrouillage (2) ;
• le dispositif de fermeture étant conçu de façon que le mécanisme de verrouillage peut être ouvert en déplaçant la butée (3).

3. Dispositif de fermeture selon l'une des revendications précédentes, **caractérisé par**
• deux surfaces de butée (4, 5) destinées au cliquet de verrouillage (2) ;
• la première surface de butée (4) étant disposée à un certain angle par rapport à la seconde surface de butée (5) ;
• l'angle étant en particulier supérieur à 30° ou 60° ou 90°.

4. Dispositif de fermeture selon l'une des deux revendications précédentes, **caractérisé en ce que** le cliquet de verrouillage (2) se heurte à la butée (3) ou à la première surface de butée (4) lorsque le pêne rotatif (1) pivote d'une position ouverte servant à recevoir un boulon de fermeture (6) à la position fermée.

5. Dispositif de fermeture selon la revendication précédente, **caractérisé en ce que** le cliquet de verrouillage (2) repose contre la butée (3) ou contre la seconde surface de butée (5) pour maintenir le pêne rotatif (1) en position fermée.

6. Dispositif de fermeture selon l'une des revendications précédentes, **caractérisé par** un élément de verrouillage (7) servant à limiter une rotation du cliquet de verrouillage (2) par rapport au pêne rotatif (1).

7. Dispositif de fermeture selon la revendication précédente, **caractérisé en ce que** le cliquet de verrouillage (2) repose contre l'élément de verrouillage (7) pour maintenir le pêne rotatif (1) en position fermée.

8. Dispositif de fermeture selon l'une des deux revendications précédentes, **caractérisé en ce que** le cliquet de verrouillage (2) dépasse radialement du pêne rotatif (1) lorsque le cliquet de verrouillage (2) repose contre l'élément de verrouillage (7).

9. Dispositif de fermeture selon l'une des revendications précédentes, **caractérisé en ce que** le cliquet de verrouillage (2) présente la forme d'un profil plat allongé et/ou recouvre à plat le pêne rotatif (1).

10. Dispositif de fermeture selon l'une des revendications précédentes, **caractérisé en ce que** le dispositif de fermeture est conçu de telle sorte que le cliquet de verrouillage (2) permet un pivotement du pêne rotatif (1) d'une position ouverte à la position fermée par un mécanisme d'encliquetage, mais qu'il bloque un pivotement non planifié du pêne rotatif (1) de la position fermée à la position ouverte.

11. Dispositif de fermeture selon l'une des revendications précédentes et la revendication 2, **caractérisé par** un système manuel et/ou motorisé destiné à déplacer la butée (3).

12. Dispositif de fermeture selon l'une des revendications précédentes et la revendication 2, **caractérisé en ce que** la butée (3) peut être déplacée ou mise en rotation linéairement.

13. Dispositif de fermeture selon l'une des revendications précédentes et la revendication 2, **caractérisé en ce que** la butée (3) est formée par une entretoise (13) sur un disque rotatif (8) ou par une partie mobile (9) d'un boîtier ou d'un palastre de serrure (10) du dispositif de fermeture.

14. Dispositif de fermeture selon l'une des revendications précédentes, **caractérisé en ce que** le dispositif de fermeture est une serrure de portière de véhicule automobile, en particulier comportant un système d'ouverture électrique de la portière.
